# EUROPÄISCHE PATENTSCHRIFT

(11) **EP 0 909 647 B1**
(45) Veröffentlichungstag und Bekanntmachung des Hinweises auf die Patenterteilung: **12.02.2003**
(21) Anmeldenummer: 98115979.1
(22) Anmeldetag: 25.08.1998
(51) Int. Cl.: B41F 33/00, B41C 1/10, B41C 1/00

(54) **Steuerpult für eine Druckmaschine**
Control console for a printing machine
Console de commande pour une machine à imprimer

(30) Priorität: 05.10.1997 DE 19743819
(43) Veröffentlichungstag der Anmeldung: 21.04.1999
(73) Patentinhaber: Heidelberger Druckmaschinen Aktiengesellschaft, 69115 Heidelberg (DE)
(72) Erfinder: Pfizenmaier, Wolfgang, 69151 Neckargemünd (DE)

(56) Entgegenhaltungen:
- EP-A- 0 243 661
- DE-A- 3 835 107
- DE-A- 3 908 270
- DE-A- 4 041 430
- DE-A- 19 506 425

## Beschreibung

Die Erfindung betrifft ein Steuerpult für eine Druckmaschine. Bei Druckmaschinen oder Druckvorrichtungen mit nur wenigen zu steuernden Betriebsvorgängen ist es bekannt, Bedien- und Anzeigeelemente mit der Druckmaschine baulich zu vereinigen. Druckmaschinen mit einem erheblichen Funktionsumfang werden in der Regel ein oder mehrere Steuerpulte beigestellt. Ein bedienfreundliches Steuerpult ist tischförmig aufgebaut, wobei Eingabe- und Anzeigeelemente in Arbeitshöhe liegen. Zur Abmusterung von Druckexemplaren und zum Vergleich mit Vorlagen können auf dem Steuerpult Ablageflächen vorgesehen sein und zusätzlich Halter für eine vertikale Anordnung der Exemplare. Im Steuerpult selbst sind Stromversorgungen, signalverarbeitende Elemente und Stellelemente im wesentlichen berührungssicher untergebracht. Zur signaltechnischen Verbindung und zur Energieversorgung sind am Steuerpult Ein- und Ausgänge in Form von Steckern, Kupplungen und dergleichen vorgesehen. Bei Druckereien mit einem Druckerei-Steuerungssystem sind im Steuerpult rechentechnische Mittel vorgesehen, die mit einem Rechner-Netzwerk der Druckerei verbunden sein können.

Es sind weiterhin Steuerpulte bekannt, die Ablagen für bebilderte Druckplatten oder Druckexemplare, für Werkzeuge, Meßmittel und Hilfsstoffe aufweisen.

Aus Platzgründen und aus herstellungsbedingten Gründen sind Einrichtungen, die nicht primär zur Steuerung oder Regelung von Betriebsvorgängen dienen, in separaten Gehäusen untergebracht. Als Beispiele seien Registerstanzen, Vorrichtungen zur Herstellung von Druckformen und Druckplattenleser genannt. Zur Vereinfachung der Druckvorbereitung einer Druckform ist in der DE 43 06 677 C2 eine Lösung beschrieben, bei der eine Registerstanze und ein Plattenleser in einem Gerät untergebracht sind.

In DE 38 35 107 A1 ist ein Offsetdrucker beschrieben, in dessen Gehäuse eine Vorrichtung zum Herstellen einer Druckform integriert ist. Zur Steuerung des Offsetdruckes einschließlich der Vorrichtung zum Herstellen der Druckform ist eine Bedienkonsole mit Bedien- und Anzeigeelementen vorgesehen, die an das Gehäuse des Offsetdruckers angebaut ist.

In DE 39 08 270 C2 ist eine Anordnung zur Steuerung eines Druckauftrages beschrieben, bei der Druckmaschinen jeweils Steuervorrichtungen zugeordnet sind und bei der eine aus mehreren Baugruppen bestehende Vorrichtung zur Herstellung von Druckformen in einem separatem Raum angeordnet ist. Jede der Baugruppen bestehen getrennt voneinander.

Bei dem in DE 195 06 425 A1 offenbarten Offsetdruckverfahren wird eine Druckmaschine verwendet, in die Bebilderungseinheiten zur Herstellung von Druckformen integriert sind. Die Bebilderungseinheiten stehen mit einem Maschinenrechner in Verbindung, der von der Druckmaschine abgesetzt angeordnet ist.

Bei zusammengestellten Geräten verschiedener Hersteller ist die Bedienung in den meisten Fällen nicht einheitlich und es besteht häufig keine Kompatibilität der Steuerungsdaten. Zudem benötigen mehrere einzeln aufgestellte Komponenten mehr Material und eine größere Aufstellfläche. Der Transport von Daten und Material zwischen den Komponenten gestaltet sich schwierig und störanfällig.

Aufgabe der Erfindung ist es, ein Steuerpult zu entwickeln, das bei geringem Platzbedarf und geringem Material- und Kostenaufwand eine Vielzahl von Funktionen in sich vereint, wobei der Einfluß von außen angreifender Störgrößen verringert ist.

Die Lösung der Aufgabe gelingt mit einem Steuerpult, das die Merkmale des Anspruches 1 aufweist

Dadurch, daß in das Steuerpult mindestens eine Einrichtung zur Druckform-Herstellung integriert ist, entstehen eine Reihe von Vorteilen: Durch Vermeidung einer separat aufgestellten Einrichtung zur Druckform-Herstellung wird weniger Aufstellfläche und weniger umbautes Volumen benötigt. Energieversorgungseinrichtungen und rechentechnische Mittel müssen nicht mehrfach vorgesehen werden. Die Bedien- und Anzeigeelemente des Steuerpultes dienen sowohl der Steuerung der Druckmaschine als auch der Steuerung der Betriebsvorgänge bei der Herstellung der Druckform. Die Bedienung aller Komponenten vereinfacht sich, weil die Bedienoberfläche für alle Bedienelemente vereinheitlicht ist. Die Kontrolle der Druckform-Herstellung und der Druckmaschine selbst läßt sich mit einem ganzheitlichen Datenkonzept realisieren. Neben der Einrichtung zur Druckform-Herstellung kann in das Steuerpult eine Vorrichtung zur Herstellung eines Probedruckes integriert sein.

Die zur Steuerung dienenden rechentechnischen Mittel können an ein Netzwerk einer Druckerei angebunden sein, wobei auflagenbezogene Daten zum Kunden, zur Auflagenzahl, zur verwendeten Papiersorte und zum Fertigstelltermin von einem Rechner der Produktions-Steuerung auf einen Steuerrechner im Steuerpult übertragen werden können. Ebenso können Daten, die zur Bebilderung der Druckformen und zur Voreinstellung der Druckmaschine benötigt werden, von einem Rechner der Druckvorstufe übertragen werden.

Die Handhabung der Druckformen wird weniger störanfällig. Hilfseinrichtungen, wie z. B. Auftragstaschen, Ablagebehälter und Datenkassetten, können entfallen.

Die Erfindung soll nachstehend anhand eines Ausführungsbeispieles näher erläutert werden: In der Zeichnung ist schematisch eine Druckerei 1 mit zwei Druckmaschinen 2, 3, einem Steuerpult 4 und einer Druck-Vorstufenabteilung 5 dargestellt. Ein Layout-Rechner 6 der Druck-Vorstufenabteilung 5 ist über ein Netzwerk 7 mit einer Steuereinheit 8 verbunden. Die Steuereinheit 8 enthält mindestens Hardware für einen Rechner, digitale Speicherelemente, ein Programmsystem zur Realisierung mehrerer Funktionen und Schnittstellen bzw. Bauelemente zur Ein- und Ausgabe von Daten bzw. Signalen. Am Steuerpult 4 sind eine Eingabestelle 9 und zwei Ausgabestellen 10, 11 für Druckplatten 12 vorgesehen. Die Druckplatten 12 für je ein Druckbild befinden sich jeweils in staubdichten Kassetten 13. Innerhalb des Steuerpultes 4 sind eine Einrichtung 14 zur Druckformherstellung und eine Bildaufnahmeanordnung 15 installiert. Die Einrichtung 14 enthält einen Bearbeitungstisch 16 für eine Druckplatte 12, der in drei Koordinatenrichtungen positionierbar ist. Auf eine auf dem Bearbeitungstisch 16 gehaltene Druckplatte 12 ist ein Laser 17 fokussierbar, wobei die Energie im Fokus ausreichend ist, um auf der Oberfläche der Druckplatten 12 Bildpunkte zu erzeugen. Die Bildaufnahmeanordnung 15 enthält eine Kamera 18, wobei eine bebilderte Druckplatte 12 mit Hilfe eines Meßtisches 19 zum Abtasten bezüglich der Kamera 18 in mindestens zwei Richtungen positionierbar ist.

In einer nicht weiter dargestellten Variante können innerhalb des Steuerpultes 4 zur simultanen Bebilderung mehrerer Druckplatten 12 mehrere Einrichtungen 14 zur Druckform-Herstellung vorgesehen sein. Ebenso ist es möglich, innerhalb des Steuerpultes 4 die Einrichtung 14 zur Druckform-Herstellung und die Bildaufnahmeanordnung 5 baulich zu vereinigen, so daß der Bearbeitungstisch 16 gleichzeitig der Meßtisch 19 ist. Die Handhabung der Druckplatte 12 innerhalb des Steuerpultes 4 kann so geschehen, daß zwecks einer Eingangskontrolle die nicht bebilderte Druckplatte 12 der Bildaufnahmeanordnung 15 zugeführt wird, danach der Einrichtung 14 zur Druckform-Herstellung und danach der Bildaufnahmeanordnung 14 zwecks einer Endkontrolle erneut zugeführt wird. Die zur Handhabung dienende Fördereinrichtung kann die Druckplatten 12 in Geradführungen oder auf Kreisbahnen transportieren.

Am Steuerpult 4 sind weiterhin Bedienelemente 20 und Anzeigeelemente 21 vorgesehen. Am Steuerpult 4 befindet sich ein Halter 22 für ein Testexemplar 23 und für ein OK-Exemplar 24. Auf einer mit dem Steuerpult 4 verbundenen Konsole 25 steht ein Rechner 26 mit einem Monitor 27. Das Steuerpult 4 steht über ein Fördersystem 28 mit den Druckmaschinen 2, 3 und einem Lagersystem 29 in Verbindung. Weiterhin ist das Steuerpult 4 über Steuerleitungen 30 mit den Druckmaschinen 2, 3 verbunden.

Das Steuerpult 4 dient sowohl der Steuerung mindestens einer der Druckmaschinen 2, 3 als auch der Steuerung der Verfahren zur Bebilderung der Druckplatte 12 und der Gewinnung von Bildsignalen mit Hilfe der Bildaufnahmeanordnung 15. Die Bilddaten eines auf dem Layout-Rechner 6 in der Druckvorstufenabteilung 5 generierten Druckbildes werden über das Netzwerk 7 zu dem Rechner der Steuereinheit 8 übertragen.

In der Kassette 13 an der Eingabestelle 9 befinden sich unbebilderte Druckformen 12. Die Druckformen 12 können in der Kassette 13 vorkonditioniert werden, wozu sie z. B. auf eine bestimmte Temperatur gebracht werden oder in einer bestimmten Luftfeuchtigkeit gehalten werden. Während des Förderns einer Druckplatte 12 von der Eingabestelle 9 auf den Bearbeitungstisch 16 können weitere Bearbeitungsschritte folgen, die für eine Vorbereitung zur Bebilderung erforderlich sind. Als Beispiel seien eine Reinigung und eine Beschichtung der zu bebildernden Druckplatten 12 genannt. Die Bebilderung der Druckplatte 16 geschieht pixelweise, wobei der Bearbeitungstisch 16 Positionierschritte ausführt, die senkrecht zur optischen Achse der vom Laser 17 ausgehenden Strahlung liegt. Zur Fokussierung der Strahlung kann die Druckplatte 12 zusätzlich in Richtung der optischen Achse positioniert werden. Der Laser 17 wird entsprechend den Bilddaten moduliert. Hierzu können die vom Rechner 6 stammenden Bilddaten in der Steuereinheit 8 zu Bebilderungsdaten verarbeitet werden. Durch die Bebilderung werden auf der Oberfläche der Druckplatten 12 Bildpunkte erzeugt, die farbannehmend bzw. farbabstoßend sind. Gleichzeitig mit der Bebilderung können von einer Druckplatte 12, die sich auf dem Meßtisch 19 befindet, mit Hilfe der Kamera 18 die Oberfläche wiedergebende Bilddaten gewonnen werden und der Steuereinheit 8 zugeführt werden. Die Steuereinheit 8 enthält rechentechnische Mittel zur Bildanalyse und zum pixelweisen Soll-Ist-Vergleich, wodurch eine Qualitätskontrolle der Bebilderung möglich ist. Die Bilddaten eines zu einem Druckbild gehörenden Satzes von Druckplatten 12 können dem Rechner 26 zugeführt werden, der ein Programm zum Generieren eines Druckbildes auf dem Monitor 27 enthält. Der Bediener der Druckmaschine 2, 3 hat so die Möglichkeit visuell zu überprüfen, ob die Druckplatten 12 richtig bebildert sind.

Zusätzlich zu der Erzeugung eines sogenannten Softproofes kann an das Steuerpult 4 eine Einrichtung zum Erzeugen eines Probedruckes angeschlossen sein oder in das Steuerpult 4 integriert sein.

Die zu einem Druckbild gehörenden Druckplatten 12 werden nach der Qualitätskontrolle in Kassetten 13 abgelegt, die zum Weitertransport der Druckplatten 12 zu den Druckmaschinen 2, 3 an den Ausgabestellen 10, 11 angedockt sind. Zum Weitertransport ist ein Fördersystem 28 vorgesehen. Die Kassetten 13 mit den Druckplatten 12 werden über Führungsschienen je nach Disponierung zu den Druckwerken der Druckmaschinen 2, 3 oder zu den Lagersystemen 29 gefördert. Für die nacheinander abzuarbeitenden Aufträge kann im Steuerpult 4 ein Zwischenlager für Druckplatten 12 vorgesehen sein. Soll ein Auftrag wiederholt gedruckt werden, dann kann der zum Auftrag gehörende Satz an Druckplatten 12 aus dem Lagersystem 29 geholt werden.

Die Druckplatten 12 für einen Auftrag werden einem System zum automatischen Platteneinzug dem jeweiligen Druckwerk der Druckmaschinen 2, 3 zugeführt, wo sie in der Vorbereitungsphase zum Drucken auf die jeweiligen Druckformzylinder aufgespannt werden. Die Bilddaten aus dem Rechner 6 und die Bilddaten von der Oberfläche der bebilderten Druckplatten 12 werden gemeinsam mit Daten zu den Druckmaschinen 2, 3, zum Bedruckstoff, zur Druckfarbe und zu weiteren verfahrenstechnischen Größen für eine Voreinstellung der Druckmaschinen 2, 3 und der an die Druckmaschinen 2, 3 angeschlossenen Aggregate verwendet. Die Steuerung der Druckmaschinen 2, 3 erfolgt mit Hilfe der Bedienelemente 20 und der Anzeigeelemente 21 vom Steuerpult 4 aus. Ein Teil der Bedienelemente 20 und der Anzeigeelemente 21 ist dazu vorgesehen, Betriebsvorgänge bei der Bebilderung der Druckplatte 12 und bei der Gewinnung von das Druckbild wiedergebenden Bilddaten zu steuern.

### Bezugszeichenliste

- 1: Druckerei
- 2, 3: Druckmaschine
- 4: Steuerpult
- 5: Druckvorstufenabteilung
- 6: Layout-Rechner
- 7: Netzwerk
- 8: Steuereinheit
- 9: Eingabestelle
- 10, 11: Ausgabestelle
- 12: Druckplatten
- 13: Kassetten
- 14: Einrichtung
- 15: Bildaufnahmeanordnung
- 16: Bearbeitungstisch
- 17: Laser
- 18: Kamera
- 19: Meßtisch
- 20: Bedienelemente
- 21: Anzeigeelement
- 22: Halter
- 23: Testexemplar
- 24: OK-Exemplar
- 25: Konsole
- 26: Rechner
- 27: Monitor
- 28: Fördersystem
- 29: Lagersystem
- 30: Steuerleitungen

## Patentansprüche

1. Steuerpult für eine Druckmaschine,
mit getrennt von der Druckmaschine (2, 3) in einem Gehäuse angeordneten Bedien- und Anzeigeelementen (20, 21) für die Steuerung von Betriebsvorgängen mindestens einer Druckmaschine (2, 3),
**dadurch gekennzeichnet,**
**dass** in dem Gehäuse des Steuerpultes (4) eine Einrichtung (14) zur Druckform-Herstellung integriert ist.

2. Steuerpult nach Anspruch 1,
**dadurch gekennzeichnet,**
**daß** eine Eingabestelle für unbebilderte Druckformen (12) vorgesehen ist,
**daß** eine Anordnung zur Bebilderung der Druckformen (12) vorgesehen ist,
und **daß** mindestens eine Vorrichtung zum Speichern (8) von zu einem Druckbild gehörenden bebilderten Druckformen (12) vorgesehen ist.

3. Steuerpult nach Anspruch 2,
**dadurch gekennzeichnet,**
**daß** die Einrichtung (14) zur Druckform-Herstellung mit einer Vorrichtung (28) zum Fördern der bebilderten Druckformen (12) zur Druckmaschine (2, 3) gekoppelt ist.

4. Steuerpult nach Anspruch 2,
**dadurch gekennzeichnet,**
**daß** der Anordnung (14) zur Bebilderung eine Qualitätskontrollvorrichtung für die bebilderten Druckformen (12) zugeordnet ist.

5. Steuerpult nach Anspruch 4,
**dadurch gekennzeichnet,**
**daß** zum Visualisieren der Bebilderung dem Steuerpult (4) ein Farbbildschirm (27) zugeordnet ist.

6. Steuerpult nach Anspruch 1,
**dadurch gekennzeichnet,**
**daß** zusätzlich eine Einrichtung zum Erzeugen eines Probedruckes integriert ist.

7. Steuerpult nach Anspruch 1,
**dadurch gekennzeichnet,**
**daß** die das Druckbild wiedergebenden Bilddaten über den Bus eines mit der Einrichtung (14) zur Druckform-Herstellung in Verbindung stehenden Rechner-Netzwerkes (7) abrufbar sind.

## Claims

1. A control desk for a printing press
with operating and display elements (20, 21) for the control of operating processes of at least one printing press located in a housing apart from the printing press (2, 3), **characterized in**
**that** a device (14) for the production of printing forms is integrated in the housing of the control desk (4).

2. The control desk according to claim 1,
**characterized in**
**that** an input location for unimaged printing forms (12) is provided
a configuration for imaging the printing forms (12) is provided,
and **that** at least one storing device for storing (8) imaged printing forms (12) associated with a print image is provided.

3. The control desk according to claim 1,
**characterized in**
**that** the device (14) for the printing form production is linked to a device (28) for transporting the imaged printing forms (12) to the printing press (2, 3).

4. The control desk according to claim 2,
**characterized in**
**that** a quality control device for the imaged printing forms (12) is assigned to the imaging device (14).

5. The control desk according to claim 4,
**characterized in**
**that** a color monitor screen (27) is assigned to the control desk (4) for visualization of the imaging.

6. The control desk according to claim 1,
**characterized in**
**that** additionally a device for generating a test impression is provided.

7. The control desk according to claim 1,
**characterized in**
**that** the image data reproducing the print image can be retrieved via the a bus of a computer network (7) connected to the device for printing form production.

## Revendications

1. Pupitre de commande pour une machine à imprimer, comprenant des éléments de commande de service et d'affichage (20, 21) disposée dans un carter, séparément de la machine à imprimer (2, 3), et destinés à commander des opérations de service ou de fonctionnement d'au moins une machine à imprimer (2, 3),
**caractérisé en ce que** dans le carter du pupitre de commande (4) est intégré un dispositif (14) pour la fabrication de formes ou plaques d'impression.

2. Pupitre de commande salon la revendication 1,
**caractérisé en ce qu'**il est prévu un point de saisie et d'entrée pour des formes d'impression (12) dépourvues d'image, **en ce qu'**il est prévu un agencement pour l'élaboration de l'image sur les formes d'impression (12), et **en ce qu'**il est prévu au moins un dispositif pour stocker (8) les formes d'impression (12) pourvues de l'image et associées à une image d'impression.

3. Pupitre de commande selon la revendication 2,
**caractérisé en ce que** le dispositif (14) pour la fabrication des formes d'impression est couplé à un dispositif (28) pour le transport des formes d'impression (12) pourvues de leur image, jusqu'à la machine à imprimer (2, 3).

4. Pupitre de commande selon la revendication 2,
**caractérisé en ce qu'**à l'agencement (14) pour l'élaboration de l'image, est associé un dispositif de contrôle de qualité pour les formes d'impression (12) pourvues de leur image.

5. Pupitre de commande selon la revendication 4,
**caractérisé en ce que** pour visualiser l'élaboration de l'image, un écran couleur (27) est associé au pupitre de commande (4) .

6. Pupitre de commande selon la revendication 1,
**caractérisé en ce qu'**en supplément est intégré un dispositif pour produire un test d'impression.

7. Pupitre de commande selon la revendication 1,
**caractérisé en ce que** les données d'image reproduisant l'image d'impression peuvent être prélevées ou appelées par l'intermédiaire d'un bus d'un réseau de calculaleurs (7) relié au dispositif (14) pour la fabrication des formes d' impression.
